# EUROPÄISCHE PATENTSCHRIFT

(11) **EP 3 976 206 B1**
(45) Veröffentlichungstag und Bekanntmachung des Hinweises auf die Patenterteilung: **24.12.2025**
(21) Anmeldenummer: 20732132.4
(22) Anmeldetag: 03.06.2020
(51) Int. Cl.: A62C 99/00, A62C 3/00, A62C 31/00

(54) **BRANDBEKÄMPFUNGSANLAGE FÜR EINEN ABZUGSKANAL, INSBESONDERE EINER KOCHSTELLE**
FIREFIGHTING SYSTEM FOR AN EXTRACTOR DUCT, IN PARTICULAR OF A COOKING ZONE
INSTALLATION DE LUTTE CONTRE LE FEU POUR UN CONDUIT D'ÉVACUATION, EN PARTICULIER D'UNE ZONE DE CUISSON

(30) Priorität: 03.06.2019 DE 102019114873
(43) Veröffentlichungstag der Anmeldung: 06.04.2022
(62) Teilanmeldung aus: 25180009.0
(73) Patentinhaber: Minimax Viking Patent Management GmbH, 23840 Bad Oldesloe (DE)
(72) Erfinder: RÖNNFELDT, Frank, 23840 Bad Oldesloe (DE); SCHNELL, Stefan, 23840 Bad Oldesloe (DE)
(74) Vertreter: Eisenführ Speiser
(86) Internationale Anmeldenummer: PCT/EP2020/065262
(87) Internationale Veröffentlichungsnummer: WO 2020/245139

(56) Entgegenhaltungen:
- WO-A1-2017/032918
- WO-A1-2018/006000
- CN-U- 205 245 277
- CN-U- 208 145 263
- DE-U1- 20 300 845
- DE-U1- 202009 014 428
- US-A1- 2013 074 823
- US-B1- 7 789 165

## Beschreibung

Brandbekämpfungsanlagen werden vielerorts zum Überwachen von Räumen und Objekten eingesetzt, um im Falle des Ausbruchs eines Brandes Löschmittel zum Eindämmen und bestenfalls Löschen des Brandes schnell und gezielt ausbringen zu können. Ein besonderer Anwendungsfall solcher Brandbekämpfungsanlagen ist die Brandbekämpfung mittels einer Löschmittelausbringung in Abzugskanälen. Dies können beispielsweise Abzugskanäle von Klimaanlagen, Lüftungssystemen oder Abzugskanäle zum Abführen von Kochdünsten, sogenannten Wrasen, sein. Kochdünste stellen häufig eine Mischung von Raumluft, Wasserdampf und von Wasserdampf mitgerissenen kohlenstoffhaltigen Feststoffen sowie Fetten dar.

Bei ausschließlich luftführenden Abzugskanälen ist eine Brandbekämpfung immer dann angezeigt, wenn die Ausbreitung von Feuer durch ein Gebäude eingedämmt werden soll, dieses sucht sich seinen Weg durch das Gebäude häufig durch Leitungssysteme. Bei größeren Kanalquerschnitten kann ein Verschließen solcher Kanäle nicht mehr mittels herkömmlicher Brandschutzvorrichtungen gewährleistet werden, die etwa auf das Aufquellen von intumeszierendem Material, beispielsweise Blähgraphit, setzen und durch Verschluss des Leitungsquerschnitts die Ausbreitung von Feuer verhindern sollen. Die Quellfähigkeit der bekannten Materialien ist zwar groß, hat aber konstruktiv bedingt Grenzen.

### Geänderte Beschreibungsseiten (Reinschrift)

Ab bestimmten Querschnittsdurchmessern in den Kanälen ist also der Einsatz von Ausbringvorrichtungen für Löschfluid angezeigt, beispielsweise in Form von Sprühnebeldüsen.

Bei Abzugskanälen, die brennbare Materiale, wie beispielsweise Fette, führen, kann zudem eine Brandbildung im Kanal selbst entstehen, wenn abgelagerte Fette entzündet werden.

In der US 2013/0074823 A1 werden ein Reinigungssystem für Abluftanlagen von Kochherden sowie ein Verfahren zur Reinigung der Abluft eines Kochherdes und ein selbstreinigendes Abluftsystem offenbart. WO 2017/032918 A1 zeigt ein Brandunterdrückungssystem einer Lüftungsanlage mit einem zugehörigen Verfahren. CN 205245277 U offenbart eine Dunstabzugshaube mit einer Löscheinrichtung. US 7789165 B1 zeigt ein industrielles Brandschutzsystem für Öl-Kochstellen mit einem zugehörigen Verfahren. CN 208145263 U betrifft ein "Brandalarmierungs- und bekämpfungssystem für die private Küche.

DE 203 00 845 U1 oder WO 2018/006000 A1 offenbaren jeweils Sprühnebeldüsen mit mehreren Sprühnebelauslässen, die in einem Winkel zueinander ausgerichtet sind.

Die Auslegung von Brandbekämpfungsanlagen für Abzugskanäle, welche einen Kanal aufweisen, der eine Einlassseite umfasst sowie eine Auslassseite, die von der Einlassseite beabstandet ist, und eine Richtung der Abluftströmung von der Einlassseite zur Auslassseite hin definiert, ist komplex. So ist es erforderlich, innerhalb des Kanals einerseits zuverlässig den gesamten Kanalquerschnitt, quer zur Abzugsrichtung, gleichmäßig mit Löschfluid zu versorgen, aber auch zusätzlich in der Abzugsrichtung möglichst viel Löschfluid zu verteilen, um eventuell bereits dort bestehende Brände bekämpfen zu können. Hierbei ist es notwendig, sorgfältig den Abstand etwaig mehrerer Löschmittel-Ausbringvorrichtungen zueinander zu planen. Ferner ist das Löschmittel selbst in vielen Anwendungsfällen eine limitierte Ressource, beispielsweise in besonderem Maße auf Schiffen, da nicht immer gewährleistet ist, dass mit Seewasser gelöscht werden kann, welches aufgrund seines Salzgehaltes die Leitungen eines Leitungssystems einer Brandbekämpfungsanlage stark angreifen würde, sodass deren Standzeit beeinträchtigt wird. Zudem ist der Betriebsdruck, mit dem das Löschmittel den Löschmittel-Ausbringvorrichtungen zur Verfügung gestellt werden kann, maßgeblich verantwortlich für die Installationskosten der Brandbekämpfungsanlage. Höherer Betriebsdruck erfordert höhere Stabilität der verbauten Komponenten sowie höhere Energiekosten bezüglich der Stromversorgung der Wasserversorgung und der Generatoren insbesondere auf Schiffen.

Vor diesen Hintergründen bestand der Bedarf nach einer Verbesserung der bekannten Brandbekämpfungsanlagen im Allgemeinen, aber insbesondere auch für Abzugskanäle, die Kochstellen zugeordnet sind.

Der Erfindung lag folglich die Aufgabe zugrunde, eine Brandbekämpfungsanlage der eingangs bezeichneten Art dahingehend zu verbessern, dass die vorgenannten Nachteile möglichst weitgehend überwunden werden. Insbesondere lag der Erfindung die Aufgabe zugrunde, eine Brandbekämpfungsanlage für einen Abzugskanal einer Kochstelle anzugeben, die die vorstehend bezeichneten Nachteile möglichst weitgehend überwindet.

Die Erfindung löst die ihr zugrundeliegende Aufgabe, indem in der Brandbekämpfungsanlage wenigstens eine Sprühnebeldüse installiert ist, vorzugsweise mehrere Sprühnebeldüsen installiert sind, die jeweils mehrere separate Sprühnebelauslässe aufweisen, wobei die Sprühnebelauslässe jeweils einen vorbestimmten K-Faktor aufweisen und in einem Winkel zueinander ausgerichtet sind, wobei die Sprühnebeldüse einen ersten Sprühnebelauslass aufweist, der senkrecht auf die gegenüberliegende Seitenwand ausgerichtet ist, und zwei zweite Sprühnebelauslässe, die jeweils in einem vorbestimmten Winkel (β) zu dem ersten Sprühnebelauslass ausgerichtet sind.

Der K-Faktor wird im Rahmen der Erfindung definiert als eine Kennzahl, die sich nach folgender Gleichung bestimmt: $K = \frac{Q}{√ p}$ mit Q-als dem Volumenstrom in I/min, ρ und p als dem statischen Druck vor der Düse in bar.

Die Erfindung basiert auf dem Ansatz, dass durch den Einsatz von Sprühnebeldüsen mit jeweils mehreren Sprühnebelauslässen eine deutlich großflächigere Ausbreitung des Löschmittels innerhalb des Kanals erreicht werden kann als mit Düsen, die nur einen einzigen Sprühnebelauslass aufweisen. Zudem kann der Abstand der Sprühnebeldüsen möglichst groß gewählt werden, was einen reduzierten Installationsaufwand der Brandbekämpfungsanlage nach sich zieht. Zudem erlauben die Sprühnebelauslässe eine Anpassung der Sprühcharakteristik an die jeweiligen baulichen Gegebenheiten.

Die Erfindung wird in einem ersten Aspekt dadurch vorteilhaft weitergebildet, dass die Brandbekämpfungsanlage eine einlassseitig an dem Abzugskanal angeordnete, insbesondere der Kochstelle zugeordnete, Haube zur Aufnahme von Kochdunst von der Kochstelle aufweist, wobei die Einlassseite des Kanals mit der Haube fluidleitend verbunden ist, und wobei in der Haube eine Sprühnebeldüse installiert ist, welche mehrere separate Sprühnebelauslässe aufweist, die jeweils einen vorbestimmten K-Faktor aufweisen und in einem Winkel zueinander ausgerichtet sind. Unter dem Begriff "Haube" wird im Rahmen der Erfindung allgemein dasjenige Bauteil verstanden, welches das durch den Abzugskanal abzufördernde Stoffgemisch, beispielsweise Raumluft oder eben insbesondere Kochdünste, empfängt. Eine solche Haube kann zur Seite hin und/oder nach unten hin geöffnet sein. Sie kann deckenseitig an einem Raum angebracht werden, von der Decke herabhängen oder an einer Seitenwand eines Raumes angeordnet sein. Unter einer Haube im Rahmen der Erfindung werden auch solche Empfangsöffnungen für das abzufördernde Stoffgemisch verstanden, die nicht vertikal oberhalb vom Entstehungsort des abzufördernden Stoffgemischs stehen, sondern auf gleicher Ebene oder unterhalb, und die das Stoffgemisch zunächst abwärts fördern, bevor es in den Abzugskanal eintritt.

Die Haube weist erfindungsgemäß zwei gegenüberliegende Seitenwände auf, und die Hauben-Sprühnebeldüse ist an einer der Seitenwände installiert und dazu eingerichtet, Sprühnebel in Richtung der gegenüberliegenden Seitenwand zu emittieren. Erfindungsgemäß sind die Sprühnebelauslässe der Hauben-Sprühnebeldüse in einer Ebene horizontal und/oder parallel zur Eingangsöffnung der Haube ausgerichtet. Dies betrifft insbesondere solche Ausgestaltungen, in denen die Eingangsöffnung der Haube nach oben oder unten weist, also beispielsweise oberhalb oder unterhalb einer Kochstelle angeordnet ist.

Erfindungsgemäß ist die Sprühnebeldüse eine Hauben-Sprühnebeldüse mit einem ersten Sprühnebelauslass, der senkrecht auf die gegenüberliegende Seitenwand ausgerichtet ist, und zwei zweiten Sprühnebelauslässen, die jeweils in einem vorbestimmten Winkel zu dem ersten Sprühnebelauslass ausgerichtet sind. Hierdurch wird erreicht, dass mit der ersten Sprühnebeldüse gezielt der Querschnitt des Kanals durchquert werden soll, während die beiden zweiten Sprühnebelauslässe auf dritte und vierte Seitenwände der Haube ausgerichtet werden können, um die gesamte Öffnungsfläche der Haube mit Sprühnebel belegen zu können, sowie insbesondere auch die entsprechenden Seitenwände.

Erfindungsgemäß ist der K-Faktor des ersten Sprühnebelauslasses höher als die K-Faktoren der zweiten Sprühnebelauslässe. Hierin liegt ein besonderer Vorteil, den die Erfinder erkannt haben. Durch den höheren K-Faktor des ersten Sprühnebelauslasses hat der erste Sprühnebelauslass eine höhere Wurfweite als die zweiten Sprühnebelauslässe. Die zweiten Sprühnebelauslässe haben dafür eine feinere Zerstäubungscharakteristik. Dadurch, dass die Sprühnebelauslässe in einem vorbestimmten Winkel zueinander ausgerichtet sind, tritt erfindungsgemäß folgender Effekt auf: Der feine Sprühnebel der zweiten Sprühnebelauslässe wird durch den Sprühnebel aus dem ersten Sprühnebelauslass teilweise mitgerissen, sodass durch die erfindungsgemäße Differenzierung der K-Faktoren auch feinerer Sprühnebel weiter in Richtung der zweiten Seitenwand getrieben wird als es der Fall wäre, wenn alle Sprühnebelauslässe dieselben K-Faktoren hätten. Hierdurch wird eine höhere Brandbekämpfungswirkung bei gleichbleibendem Wasserbedarf erzielt.

In einer bevorzugten Ausgestaltung liegt der K-Faktor des ersten Sprühnebelauslasses der Hauben-Sprühnebeldüse in einem Bereich von 0,6 bis 0,9
Weiter vorzugsweise ist der K-Faktor des ersten Sprühnebelauslasses drei- bis viermal so hoch wie der k-Faktor der zweiten Sprühnebelauslässe der Hauben-Sprühnebeldüse, wobei vorzugsweise der K-Faktor der zweiten Sprühnebelauslässe der Hauben-Sprühnebeldüse in einem Bereich von 0,15 bis 0,25 liegt.

Die Erfindung wurde vorstehend anhand eines ersten Aspekts beschrieben. In einem zweiten Aspekt, der zugleich eine bevorzugte Ausführungsform des ersten Aspekts wie auch ein eigenständiger Aspekt ist, schlägt die Erfindung bei einer Brandbekämpfungsanlage der eingangs bezeichneten Art vor, dass in dem Kanal, insbesondere stromabwärts der Haube, eine oder mehrere Kanal-Sprühnebeldüsen installiert sind, wobei die Kanal-Sprühnebeldüse jeweils mehrere separate Sprühnebelauslässe aufweist, welche jeweils einen vorbestimmten K-Faktor aufweisen und in einem Winkel zueinander ausgerichtet sind.

Die nachfolgend beschriebenen bevorzugten Ausführungsformen und Vorteile der Brandbekämpfungsanlage gemäß dem zweiten Aspekt sind zugleich bevorzugte Ausführungsformen und Vorteile der Brandbekämpfungsanlage gemäß dem ersten Aspekt, wie auch die Vorteile und bevorzugten Ausführungsformen der Brandbekämpfungsanlage gemäß dem ersten Aspekt bevorzugte Ausführungsformen und Vorteile für den zweiten Aspekt sind.

Erfindungsgemäß weist der Kanal der Brandbekämpfungsanlage zwei gegenüberliegende Seitenwände auf, und die Kanal-Sprühnebeldüse ist an einer der Seitenwände installiert und dazu eingerichtet, Sprühnebel in Richtung der gegenüberliegenden Seitenwand zu emittieren. Die Sprühnebeldüse im Kanal ist vorzugsweise in einer vertikalen Seitenwand installiert.

Die Sprühnebelauslässe der Kanal-Sprühnebeldüse sind vorzugsweise in einer Ebene, vorzugsweise parallel zu der Richtung des Kanals, ausgerichtet. Bei einem horizontalen Kanal sind also die Sprühnebelauslässe in einer horizontalen Ebene ausgerichtet. Ist der Kanal aber leicht relativ zur Horizontalen geneigt, was in der Praxis häufig anzutreffen ist, so sind die Sprühnebelauslässe vorzugsweise in einer ebenso leicht geneigten Ebene ausgerichtet.

Die Ausrichtung der Sprühnebeldüsen wird in einer bevorzugten Ausführungsform wie folgt vorgenommen: Vorzugsweise weist der Kanal in derjenigen Seitenwand, in die die Sprühnebeldüse installiert werden soll, eine Montageöffnung auf, und die Sprühnebeldüse ist von außen durch die Montageöffnung hindurch in der Seitenwand montiert, wobei der Kanal an einer Außenseite der Seitenwand ein erstes Positionierelement aufweist und wobei die Kanal-Sprühnebeldüse ein korrespondierendes zweites Positionierelement aufweist, wobei das erste Positionierelement derart relativ zu der Montageöffnung positioniert ist, dass die beiden Positionierelemente, wenn sie aufeinander ausgerichtet sind, eine korrekte Ausrichtung der Ebene der Sprühnebelauslässe relativ zur Richtung des Kanals zur Folge haben. Die Positionierelemente können beispielsweise optische Indikatoren sein, die fluchtend zueinander oder aufeinander weisend ausgerichtet werden oder die formschlüssig ineinandergreifen. In letzterer kann die Sprühnebeldüse vorzugsweise ausschließlich dann am Kanal montiert werden, wenn die Positionierelemente korrekt aufeinander ausgerichtet sind. Durch das Vorsehen der Positionierelemente wird die Gefahr einer Fehlausrichtung der Sprühnebeldüse vermindert. Ein optisches Inspizieren des Kanalinneren wird überflüssig, der Installationsaufwand und die Installationsgüte werden hierdurch deutlich optimiert.

Erfindungsgemäß ist die Sprühnebeldüse eine Kanal-Sprühnebeldüse mit einem ersten Sprühnebelauslass, der senkrecht auf die gegenüberliegende Seitenwand ausgerichtet ist, und zwei zweiten Sprühnebelauslässen, die jeweils in einem vorbestimmten Winkel zu dem ersten Sprühnebelauslass ausgerichtet sind, wobei einer der zweiten Sprühnebelauslässe entgegen der Richtung der Abluftströmung gerichtet ist und der andere der zweiten Sprühnebelauslässe in Richtung der Abluftströmung gerichtet ist. Die Richtung der Abluftströmung ist hierbei im Wesentlichen die Richtung des Kanals. Das Ausrichten eines der zweiten Sprühnebelauslässe in stromaufwärtiger Richtung im Kanal und des anderen der zweiten Sprühnebelauslässe in stromabwärtiger Richtung des Kanals führt zu einer besonders guten Sprühnebelverteilung bezogen auf die Kanalrichtung, während der erste Sprühnebelauslass gezielt eine Verteilung des Sprühnebels quer zur Richtung der Abluftströmung unterstützt.

Nach einer ersten Alternative der Erfindung ist der K-Faktor der ersten und zweiten Sprühnebelauslässe der Kanal-Sprühnebeldüse jeweils identisch und liegt vorzugsweise in einem Bereich von 0,2 bis 0,5.

Nach einer zweiten Alternative der Erfindung ist der K-Faktor des ersten Sprühnebelauslasses der Kanal-Sprühnebeldüse höher als die K-Faktoren der zweiten Sprühnebelauslässe der Kanal-Sprühnebeldüse, und die Summe der K-Faktoren der ersten und zweiten Sprühnebelauslässe liegt in einem Bereich von 0,9 bis 1,5.

Der Vorteil eines ersten Sprühnebelauslasses mit höherem K-Faktor ist, wie vorstehend zum ersten Aspekt beschrieben, eine höhere Wurfweite des Sprühnebels aus dem ersten Sprühnebelauslass, der feiner zerstäubtes Löschmittel aus den zweiten Sprühnebelauslässen in Querrichtung zum Kanal mitreißt.

Die Erfindung betrifft in einem dritten Aspekt eine besonders bevorzugte Parametrierung der Brandbekämpfungsanlage. Die Vorteile und bevorzugten Ausführungsformen der ersten und zweiten Aspekte sind zugleich Vorteile und bevorzugte Ausführungsformen des dritten Aspekts, weswegen zur Vermeidung von Wiederholungen auf die obigen Ausführungen verwiesen wird. Die nachfolgenden bevorzugten Ausführungsformen des dritten Aspekts sind zugleich bevorzugte Ausführungsformen des ersten und zweiten Aspekts.

Vorzugsweise weist die Haube einen Einlass-Querschnitt in einem Bereich von 3 m² bis 5 m² auf, und einen maximalen Abstand horizontal gegenüberliegender Seitenwände in einem Bereich von 2 m bis 4 m.

Weiter vorzugsweise weist der Kanal einen Strömungsquerschnitt in einem Bereich von 1 m² bis 2 m² auf, und einen maximalen Abstand horizontal gegenüberliegender Seitenwände in einem Bereich von 1 m bis 2 m.

Weiter vorzugsweise weisen die Hauben-Sprühnebeldüse und eine zu ihr benachbart installierte Kanal-Sprühnebeldüse einen Abstand in Richtung der Abluftströmung in einem Bereich von 1 m bis 3 m auf.

Weiter vorzugsweise sind in dem Kanal mehrere Kanal-Sprühnebeldüsen installiert und weisen zueinander einen Abstand in Richtung der Abluftströmung in einem Bereich von 9 m bis 11 m auf.

In einer weiter bevorzugten Ausführungsform sind die Sprühnebeldüsen mit einer Löschfluidversorgung fluidleitend verbunden, wobei die Sprühnebeldüsen und die Löschfluidversorgung auf einen Betriebsdruck an den Sprühnebeldüsen auf einem Bereich von 70 bar oder weniger ausgelegt sind, vorzugsweise in einem Bereich von 50 bar bis 65 bar.

Weiter vorzugsweise weist der Kanal einen Krümmer auf, wobei stromabwärts und/oder stromaufwärts des Krümmers eine Kanal-Sprühnebeldüse installiert ist und zu dem Krümmer einen Abstand in einem Bereich von 6 m oder weniger aufweist. Unter einem Krümmer wird hierbei ein Bauteil verstanden, welches einen Richtungswechsel des Kanals bewirkt, beispielsweise um eine vertikale Achse oder eine horizontale Achse, vorzugsweise um 45° oder mehr, besonders bevorzugt um 90° oder mehr.

In einer besonders bevorzugten Ausführungsform sind die vorstehenden Parameter des dritten Aspekts gemeinsam verwirklicht, die eine gegenüber bisherigen System überlegene Effizienz in der Nutzung des Löschmittels erreicht, bei geringem Installationsaufwand und dennoch unvermindert hoher Brandbekämpfungsleistung.

In weiteren bevorzugten Ausführungsformen ist die bzw. sind die Sprühnebeldüsen partiell oder vollständig aus Edelstahl ausgebildet. Die Verwendung von Edelstahl als Düsenmaterial erhöht den zulässigen Temperatureinsatzbereich gegenüber aus dem Stand der Technik bekannten Kupferdüsen bzw. Kupferbauteilen deutlich. Hierdurch wird eine sehr viel höhere Temperaturreserve bereitgestellt.

In einer weiteren bevorzugten Ausführungsform sind die Sprühnebeldüsen als offene Löschdüsen ausgebildet.

In einer weiteren bevorzugten Ausführungsform sind an der Haube und/oder an dem Kanal ein oder mehrere Brandkenngrößensensoren installiert, wobei die Brandbekämpfungsanlage eine Auslösevorrichtung aufweist, die mit den Brandkenngrößensensoren mittelbar oder unmittelbar signalleitend verbunden und dazu eingerichtet ist, die Löschmittelzufuhr zu den Sprühnebeldüsen zu starten, sobald von den Brandkenngrößensensoren das Erreichen oder Überschreiten eines vorbestimmten Brandkenngrößenschwellwertes oder Vorhandensein einer Brandkenngröße erfasst worden ist. Unter Brandkenngrößen sind erfindungsgemäß beispielsweise Temperaturen, Rauchaerosole, elektromagnetische Strahlung von Flammen, Funken oder Glutnestern oder Brandgase

Nachfolgend wird die Erfindung anhand eines bevorzugten Ausführungsbeispiels unter Bezugnahme auf die beigefügten Figuren näher beschrieben. Hierbei zeigen:
- Figur 1: eine schematische räumliche Ansicht einer Brandbekämpfungsanlage gemäß einem bevorzugten Ausführungsbeispiel,
- Figuren 2a bis c: schematische Detailansichten der Brandbekämpfungsanlage gemäß Figur 1,
- Figuren 3a bis g: weitere schematische Detailansichten der Brandbekämpfungsanlage gemäß den Figuren 1 bis 2c,
- Figuren 4a - 4c: verschiedene schematische Darstellungen einer Sprühnebeldüse gemäß einem bevorzugten Ausführungsbeispiel,
- Figur 5: eine schematische Querschnittsansicht durch einen Düseneinsatz für die Sprühnebeldüse gemäß Figuren 4a-4c,
- Figuren 6a-6c: verschiedene schematische Darstellungen eines Grundkörpers des Düseneinsatzes gemäß Figur 5, und
- Figuren 7a-7e: verschiedene schematische Darstellungen eines Drallkörpers für den Düseneinsatz gemäß den Figuren 4a-6c.

In Figur 1 ist eine Brandbekämpfungsanlage 100 gezeigt. Die Brandbekämpfungsanlage 100 weist eine Haube 3 auf, die zum Empfang von abzufördernden Stoffgemischen eingerichtet ist, beispielsweise zum Empfang von Kochdunst von einer unter der Haube liegenden Kochstelle.

An die Haube 3 ist ein Krümmer 4 angeschlossen, der die eingehende Stoffgemischströmung um ca. 90° um eine horizontale Achse umlenkt und dann in einen Kanal 5, auch bezeichnet als Abzugskanal, überführt. Der Kanal 5 erstreckt sich von seiner haubenseitigen Einlassseite 7 bis zu einer Auslassseite 9, an der optional ein oder mehrere Strömungserzeuger zum forcierten Abzug angeordnet sein können.

Der Kanal 5 definiert eine Strömungsrichtung A der Abluft, die im Wesentlichen gleich der Ausrichtung des Kanals 5 ist. Die Haube 3 weist eine Hauben-Sprühnebeldüse 11 auf. Zu der Hauben-Sprühnebeldüse 11 beabstandet ist im Kanal 5 wenigstens eine Kanal-Sprühnebeldüse 13 angeordnet. Im vorliegenden Ausführungsbeispiel sind es drei Kanal-Sprühnebeldüsen 13.

Der Kanal 5 weist einen Krümmer 6 auf, in dem der Verlauf des Kanals 5 um 90° um eine vertikale Achse umgelenkt wird. Von einer ersten Kanal-Sprühnebeldüse 13 bis zu dem Krümmer 6 liegt ein Abstand in einem Bereich von 4 m bis 6 m. Auf der stromabwärtigen Seite des Krümmers 6 liegt eine zweite Kanal-Sprühnebeldüse 13, die in einem Abstand in einem Bereich von 4 m bis 6 m zum Krümmer angeordnet ist.

Weiter stromabwärts ist eine dritte Kanal-Sprühnebeldüse angeordnet, die in einem Abstand in einem Bereich von 9 m bis 12 m zu der zweiten Kanal-Sprühnebeldüse 13 angeordnet ist.

Die Kanal-Sprühnebeldüsen 13 sind vorzugsweise in einer ersten Seitenwand 21 des Kanals 5 montiert und dazu eingerichtet, einen Sprühnebel in Richtung der gegenüberliegenden zweiten Seitenwand 23 des Kanals 5 abzugeben. Details zur Ausrichtung der Sprühnebeldüsen ergeben sich aus den folgenden Figuren.

Wie sich aus der Zusammenschau der Figuren 2a bis c ergibt, weist die Hauben-Sprühnebeldüse 11 mehrere Sprühnebelauslässe auf, die in einer gemeinsamen Ebene E₂ liegen. Die Ebene E₂ ist parallel zu einer Ebene E₁, welche den Einlassquerschnitt zur Haube 3 definiert. Die Hauben-Sprühnebeldüse 11 ist in einer ersten Seitenwand 17 der Haube 3 positioniert und dazu eingerichtet, Sprühnebel durch die Sprühnebelauslässe in Richtung der gegenüberliegenden Seitenwand 19 zu emittieren, vgl. Figur 3a.

Innerhalb des Kanals 5 sind die Kanal-Sprühnebeldüsen 13, eine davon in den Figuren 2a und c abgebildet, derart angeordnet, dass die Sprühnebelauslässe jeweils in einer gemeinsamen Ebene E₃ parallel zur Strömungsrichtung A der Abluft und somit zur Richtung des Kanals 5 angeordnet sind. Bei einem horizontalen Kanal 5 wäre die Ebene E₃, in der die Sprühnebelauslässe der Kanal-Sprühnebeldüse 13 liegen, ebenfalls horizontal.

Von den Sprühnebelauslässen der Kanal-Sprühnebeldüse 13 ist ein erster Sprühnebelauslass quer zur Strömungsrichtung A der Abluft ausgerichtet, während ein zweiter Sprühnebelauslass entgegen der Strömungsrichtung, und ein weiterer zweiter Sprühnebelauslass in Strömungsrichtung relativ zum ersten Sprühnebelauslass abgewinkelt angeordnet ist. Dies wird detaillierter in den Figuren 4a und folgenden für die Hauben-Sprühnebeldüse 11 und die Kanal-Sprühnebeldüsen 13 erläutert.

In Figur 3a, die eine Draufsicht auf die Brandbekämpfungsanlage gemäß Figur 1 zeigt, sind die Dimensionen der Haube 3 relativ zum Kanal 5 ersichtlich. Die Haube 3 hat einen Querschnitt B₁ - B₂ von ca. 3m² bis 5m².

Von der Haube 3 aus geht es in den im Querschnitt verminderten Kanal 5 über, der eine Breite B₃ und eine Höhe H₁ aufweist, vorzugsweise im Bereich von 1m² bis 2m².

Wie in Figur 3b schematisch angedeutet ist, ist der Kanal 5 zumindest partiell um einen Winkel α relativ zur Horizontalen geneigt, sodass die Strömungsrichtung A der Abluft nicht exakt horizontal verläuft. Die Ausrichtung der Sprühnebeldüsen berücksichtigt dies vorzugsweise.

Figuren 3c bis 3g illustrieren die Ausrichtung der Hauben-Sprühnebeldüse 11 mit den Sprühnebelauslässen in der Ebene E₂, in Richtung im Wesentlichen auf die gegenüberliegende zweite Seitenwand 19. In der Haube ist, von der Hauben-Sprühnebeldüse 11 aus gesehen, vorzugsweise in Richtung des Einlassquerschnittes in der Ebene E₁, ein V-förmiger Abscheider angeordnet.

Nachdem die Figuren 1 bis 3g grundsätzlich den Aufbau der Brandbekämpfungsanlage und die Positionierung der Sprühnebeldüsen 11, 13 zeigten, ist in den folgenden Figuren ein beispielhafter bevorzugter Aufbau der Sprühnebeldüsen 11, 13 selbst gezeigt.

In Figur 4a ist exemplarisch eine Sprühnebeldüse gezeigt, die als Hauben-Sprühnebeldüse 11 oder als Kanalsprühnebeldüse 13 eingesetzt werden kann. Die Sprühnebeldüse 11, 13 weist ein Gehäuse 27 auf, in das ein erster Düseneinsatz 29a und zwei zweite Düseneinsätze 29b eingesetzt sind.

In Figur 4b ist die Sprühnebeldüse 11,13 in einer Seitenansicht dargestellt. Einlassseitig weist die Sprühnebeldüse 11, 13 einen Siebkörper 31 auf. Das Gehäuse 27 weist ein Gewinde 33 zum Installieren der Sprühnebeldüse auf. Ein Dichtungsring 35 ist zum Abdichten des Gehäuses 27 gegen den Installationskörper vorgesehen. Das Gehäuse weist einen konvex gekrümmten, vorzugsweise teilsphärischen Oberflächenabschnitt 37 auf, an den sich ein kegelstumpfförmiger Oberflächenabschnitt 39 anschließt. Zur Einlassseite hin weist das Gehäuse 27 einen zylindrischen Oberflächenabschnitt 41 auf. Die Düseneinsätze schließen im Wesentlichen bündig mit der Oberfläche des Gehäuses 27 ab.

In Figur 4c ist eine Querschnittsansicht durch das Gehäuse 27 der Sprühnebeldüse 11, 13 abgebildet. Das Gehäuse 27 weist einen Löschfluideinlass 45 auf. Auf der Innenseite des Löschfluideinlasses 45 ist ein Innengewinde 43 zur Montage des Siebkörpers 31 (vgl. Figur 1) vorgesehen.

Das Gehäuse weist mehrere Ausnehmungen 47 zur Aufnahme jeweils eines Düseneinsatzes 29a, b auf. Die Ausnehmungen 47 weisen jeweils ein Innengewinde zum Einschrauben der Düseneinsätze 29a, b auf. Ferner sind die Düseneinsätze 29a,,b fluidleitend mit dem Löschfluideinlass 45 verbunden.

Eine der Ausnehmungen 47 ist koaxial zu einer durch den Löschfluideinsatz 45 definierten Montagerichtung M ausgerichtet, sodass die Längsachse L des in die Ausnehmung 47 einzusetzenden Düseneinsatzes 29a ebenfalls koaxial zur Montagerichtung ausgerichtet wird. Die übrigen Ausnehmungen 47 sind in einem Winkel β zur Montagerichtung M ausgerichtet. Der Winkel β liegt vorzugsweise in einem Bereich zwischen 50° und 70°, besonders bevorzugt bei 60° oder 65°.

Nachdem die Figuren 4a-4c das Gehäuse im Fokus hatten, zeigt Figur 5 nun den Düseneinsatz 29a, b, der in die Ausnehmungen 47 eingesetzt werden soll. Der Düseneinsatz 29a, b weist einen Grundkörper 49 auf. In dem Grundkörper 49 ist ein Drallkörper 51 eingesetzt und koaxial zur Längsachse L ausgerichtet. Der Drallkörper 51 ist mittels eines eingeschraubten Halterings 53 im Grundkörper 49 fixiert.

Der Grundkörper 49 weist ein Außengewinde 55 zum Einschrauben in die jeweilige Ausnehmung 47 auf. Um das Einschrauben des Düseneinsatzes 29a, b zu erleichtern, sind an der auslassseitigen Stirnseite des Düseneinsatzes 29a, b jeweils Ausnehmungen 57 zum Ansetzen eines Schraubwerkzeugs vorgesehen.

Der Grundkörper 49 weist einen Sprühnebelauslass 24/25 auf, durch den das durch den Löschfluideinlass 23 eintretende Löschfluid nach einem Durchströmen des Düseneinsatzes 29a, b die Sprühnebeldüse 1 in Sprühnebelform verlässt. Der Sprühnebel wird erzeugt, indem ein erster Teil T₁ des eintretenden Löschfluids in Richtung der Pfeile T₁ von dem Drallkörper 51 nach außen in dessen Umfangsbereich und in die Nähe einer Wandung des Grundkörpers 49 umgelenkt wird, um sodann beim Anströmen des Sprühnebelauslasses 24/25 in einen Wirbel gelenkt zu werden. Ein zweiter Teilstrom T₂ passiert den Drallkörper 51 in dessen Mitte durch eine Durchgangsöffnung (vgl. Figuren 7a-e).

Nachfolgend wird unter Bezugnahme auf die Figuren 6a-6c weiter auf den Grundkörper 49 eingegangen. Der Grundkörper 49 des Düseneinsatzes 29a, b weist eine einlassseitige Stirnfläche 61 und eine auslassseitige Stirnfläche 65 auf. Zwischen diesen beiden Stirnflächen 61, 65 erstreckt sich eine Durchgangsöffnung 63, in die der Drallkörper 51 aufgenommen wird (vgl. Figur 2) und die in den Sprühnebelauslass 24/25 mündet. Der Sprühnebelauslass 24/25 ist detailliert in Figur 6c abgebildet.

Stromaufwärts des Sprühnebelauslasses 24/25 weist der Grundkörper 49 eine Sitzfläche 67 auf, gegen die der Drallkörper 51 abgestützt ist. Die Sitzfläche 67 geht an einem Punkt in den Sprühnebelauslass 24/25 über. Der Querschnitt, an dem die Sitzfläche 67 in den Querschnitt des Sprühnebelauslasses 24/25 übergeht, ist der sogenannte Anströmquerschnitt 69. Im Anströmquerschnitt 69 weist der Sprühnebelauslass 24/25 einen Durchmesser dₐₙ auf. Der Übergang von der Sitzfläche 67 zum Sprühnebelauslass 24/25 hin erfolgt vorzugsweise stetig.

An seiner engsten Stelle weist der Sprühnebelauslass 24/25 einen minimalen Strömungsquerschnitt 71 auf. Der minimale Strömungsquerschnitt 71 ist in einer Tiefe T von der auslassseitigen Stirnfläche 65 nach innen versetzt.

Stromabwärts des minimalen Strömungsquerschnitts 71 ist der Sprühnebelauslass 24/25 entlang einer konvex verlaufenden Krümmung aufgeweitet und weist an einem Austrittsquerschnitt 73 einen Durchmesser dₐᵤₛ auf, der größer ist als der Durchmesser am minimalen Strömungsquerschnitt 71. Der Durchmesser am minimalen Strömungsquerschnitt 71 wird mit dₘᵢₙ gekennzeichnet.

Vorzugsweise erfolgt der Übergang vom Anströmquerschnitt 69 zum minimalen Strömungsquerschnitt 71 entlang einer konvex gekrümmten Oberfläche mit einem Krümmungsradius R. Weiter vorzugsweise erfolgt der Übergang vom minimalen Strömungsquerschnitt 71 bis zum Austrittsquerschnitt 73 ebenfalls entlang einer konvex gekrümmten Oberfläche, im vorliegenden Ausführungsbeispiel ebenfalls mit dem Krümmungsradius R. Besonders bevorzugt ist die konvex gekrümmte Oberfläche vom Anströmquerschnitt 69 bis zum Austrittsquerschnitt 69 stetig, d. h. knickfrei ausgebildet. Besonders bevorzugt ist der Krümmungsverlauf ununterbrochen und konstant mit demselben Krümmungsradius R ausgebildet. Die durch die konvexe Krümmung abgerundete Kontur des Sprühnebelauslasses 24/25 erzeugt eine unerwartet deutliche Stabilisierung des K-Faktors des Düseneinsatzes 29a, b.

In den Figuren 7a-7e ist nachfolgend der Drallkörper 51 für den Düseneinsatz 29a, b des vorliegenden Ausführungsbeispiels näher beschrieben. In Figur 7a ist zunächst eine Seitenansicht auf den Drallkörper 51 mit teilweise freigestelltem Querschnitt gezeigt. Der Drallkörper 51 wird auf einer ersten, einlassseitigen Stirnseite 75 von Löschfluid angeströmt. Ein erster Teil T₁ wird durch mehrere radial verlaufende Nuten 79 an den äußeren Umfang des Drallkörpers 51 umgeleitet. Dies ist auch in Figur 7b gezeigt. Ein zweiter Teil T₂ strömt ohne Umlenkung an den äußeren Umfang durch eine Durchgangsöffnung 81 hindurch zu einer zweiten Stirnseite 83 des Drallkörpers 51. Der erste Teilstrom T₁ wird, wie insbesondere in Figur 7c gut zu sehen ist, durch mehrere, relativ zur Längsachse L exzentrisch und radialenparallel angeordnete Wirbelkanäle 85 wieder in Richtung des Sprühnebelauslasses 24/25 gefördert, wobei durch das außermittige Anordnen der Wirbelkanäle 85 eine Wirbelströmung in dem Volumen zwischen dem Drallkörper 51 und dem Grundkörper 49 stromaufwärts des Sprühnebelauslasses erzeugt wird. In diesem Freiraum werden die beiden Teilströme T₁ und T₂ wieder vereinigt und gemeinsam durch den Sprühnebelauslass 24/25 ausgetrieben.

Die Wirbelkanäle 85 sind vorzugsweise alle um den gleichen Versatz V zu einer jeweiligen Radialen versetzt.

Wie in Figur 7d gut zu erkennen ist, sind die Wirbelkanäle 85 relativ zu der auslassseitigen, zweiten Stirnseite 83 des Drallkörpers 51 um einen Winkel γ geneigt. Vorzugsweise sind die Wirbelkanäle 85 bzw. die Nutgründe der Wirbelkanäle 85 parallel zu einer Sitzfläche 77 des Drallkörpers 51 ausgerichtet.

Zudem sind, wie Figur 7e zeigt, die Wirbelkanäle 85 mit einer Breite B im Drallkörper 51 vorgesehen und zusätzlich zur Längsachse L um einen Winkel δ verschwenkt
In den vorstehenden Figuren ist anhand des vorstehenden Ausführungsbeispiels ist eine Hochdruck-Sprühnebeldüse 1 mit insgesamt drei Düseneinsätzen 29a, b gezeigt worden. Von der Erfindung auch umfasst sind ferner auch Sprühnebeldüsen, die eine hiervon abweichende Anzahl Düseneinsätze aufweisen, beispielsweise fünf, sieben oder mehr Düseneinsätze, und bei denen entweder jeweils ein Düseneinsatz koaxial zur Montagerichtung M ausgerichtet ist, oder bei denen sämtliche Düseneinsätze in einem Winkel β zur Montagerichtung M ausgerichtet sind, oder bei denen ein oder mehrere Ausnehmungen 47 nicht mit einem Düseneinsatz 29a, b versehen sind oder mit einem Blindstopfen oder ähnlichem Verschlusselement verschlossen sind.

### Bezugszeichenliste:

- 100: Brandbekämpfungsanlage
- 3: Haube
- 4: Krümmer
- 5: Kanal
- 6: Krümmer
- 7: Einlassseite
- 9: Auslassseite
- 11: Hauben-Sprühnebeldüse
- 13: Kanal-Sprühnebeldüse
- 14: Temperaturmessaufnehmer
- 15: Abscheider
- 17: Seitenwand, Haube
- 19: Seitenwand, Haube
- 21: Seitenwand, Kanal
- 23: Seitenwand, Kanal
- 24: erster Sprühnebelauslass
- 25: zweiter Sprühnebelauslass
- E₁, E₂, E₃: Ebene
- A: Strömungsrichtung Abluft
- B: Breite, Wirbelkanal
- dₐₙ: Anströmquerschnitt
- dₘᵢₙ: minimaler Strömungsquerschnitt
- dₐᵤₛ: Austrittsquerschnitt
- L: Längsrichtung
- M: Montagerichtung, Sprühnebeldüse
- T₁, T₂: Teilstrom, Löschfluid
- T: Tiefe, minimaler Strömungsquerschnitt
- V: Versatz, Wirbelkanal
- α: Steigungswinkel, Kanal
- β: Winkel, Sprühnebelauslass
- γ: Winkel, Wirbelkanal
- δ: Winkel, Wirbelkanal

- 27: Gehäuse
- 29a,b: Düseneinsatz
- 31: Siebkörper
- 33: Gewinde
- 35: Dichtring
- 37: teilsphärischer Oberflächenabschnitt
- 39: kegelstumpfförmiger Oberflächenabschnitt
- 41: zylindrischer Abschnitt
- 43: Innengewinde
- 45: Löschfluideinlass
- 47: Ausnehmung für Düseneinsatz
- 48: Innengewinde, Düseneinsatz
- 49: Grundkörper
- 51: Drallkörper
- 53: Haltering
- 55: Außengewinde
- 57: Ausnehmung
- 59: Innengewinde
- 61: einlassseitige Stirnfläche, Grundkörper
- 63: Durchgangsöffnung
- 65: auslassseitige Stirnfläche, Grundkörper
- 67: Sitzfläche, Grundkörper
- 69: Anströmquerschnitt
- 71: minimaler Strömungsquerschnitt
- 73: Austrittsquerschnitt
- 75: erste Stirnseite, Drallkörper
- 77: Sitzfläche, Drallkörper
- 79: Nut
- 81: Durchgangsöffnung, Drallkörper
- 83: zweite Stirnseite, Drallkörper
- 85: Wirbelkanal

## Patentansprüche

1. Brandbekämpfungsanlage (100) für einen Abzugskanal (5), insbesondere für eine Kochstelle, wobei die Brandbekämpfungsanlage (100)
einen Kanal (5), der zwei gegenüberliegende Seitenwände (21, 23) und eine Einlassseite (7) aufweist, sowie eine Auslassseite (9), die von der Einlassseite (7) beabstandet ist, und eine Richtung (A) der Abluftströmung von der Einlassseite (7) zur Auslassseite (9) hin definiert, und
eine einlassseitig an dem Abzugskanal angeordneten, insbesondere der Kochstelle zur Aufnahme von Kochdunst von der Kochstelle zugeordneten Haube (3) aufweist, die zwei gegenüberliegende Seitenwände (17, 19) aufweist, wobei die Einlassseite (7) des Kanals (5) mit der Haube (3) fluidleitend verbunden ist, wobei
in der Brandbekämpfungsanlage (100) wenigstens eine Sprühnebeldüse (11, 13) installiert ist,
**dadurch gekennzeichnet, dass**
- die wenigstens eine Sprühnebeldüse (11, 13) an einer Seitenwand (17,19; 12,23) der Haube (3) - als Haubensprühnebeldüse (11) - oder des Kanals (5) - als Kanalsprühnebeldüse (13) - installiert ist,
- wobei die Sprühnebeldüse (11, 13) jeweils mehrere separate Sprühnebelauslässe (24, 25) aufweist, wobei die Sprühnebelauslässe (24, 25) jeweils einen vorbestimmten K-Faktor aufweisen und in einem Winkel (β) zueinander ausgerichtet sind,
- wobei die Sprühnebeldüse (11, 13) einen ersten Sprühnebelauslass (24) aufweist, der senkrecht auf die gegenüberliegende Seitenwand (19) ausgerichtet ist, und zwei zweite Sprühnebelauslässe (25), die jeweils in einem vorbestimmten Winkel (β) zu dem ersten Sprühnebelauslass (24) ausgerichtet sind,
- wobei die Sprühnebelauslässe (24, 25) der Hauben-Sprühnebeldüse (11) in einer Ebene (E₂) horizontal und/oder parallel zur Eingangsöffnung der Haube (3), ausgerichtet sind, und die Sprühnebelauslässe (24, 25) der Kanal-Sprühnebeldüse (13) in einer Ebene (E₃) parallel zu der Richtung (A) des Kanals ausgerichtet sind, wobei einer der zweiten Sprühnebelauslässe (25) entgegen der Richtung (A) der Abluftströmung gerichtet ist, und der andere der zweiten Sprühnebelauslässe (25) in Richtung (A) der Abluftströmung gerichtet ist,
- wobei der K-Faktor des ersten Sprühnebelauslasses (24) der Hauben-Sprühnebeldüse (11) höher ist als die K-Faktoren der zweiten Sprühnebelauslässe (25), wobei die Summe der K-Faktoren in einem Bereich von 0,9 bis 1,5 liegt,
- wobei der K-Faktor der ersten und zweiten Sprühnebelauslässe (24, 25) der Kanal-Sprühnebeldüse (13) jeweils identisch ist und zwischen 0,2 und 0,5 liegt, oder
- wobei der K-Faktor des ersten Sprühnebelauslasses (24) der Kanal-Sprühnebeldüse (13) höher ist als die K-Faktoren der zweiten Sprühnebelauslässe (25) der Kanal-Sprühnebeldüse (13), wobei die Summe der K-Faktoren in einem Bereich von 0,9 bis 1,5 liegt.

2. Brandbekämpfungsanlage (100) nach Anspruch 1,
wobei der K-Faktor des ersten Sprühnebelauslasses (24) der Hauben-Sprühnebeldüse (11) in einem Bereich von 0,6 bis 0,9 liegt, und/oder
wobei der K-Faktor des ersten Sprühnebelauslasses (24) drei- bis viermal so hoch ist wie der K-Faktor der zweiten Sprühnebelauslässe (25) der Hauben-Sprühnebeldüse (11), und wobei vorzugsweise der K-Faktor der zweiten Sprühnebelauslässe (25) der Hauben-Sprühnebeldüse (11) in einem Bereich von 0,15 bis 0,25 liegt.

3. Brandbekämpfungsanlage (100) nach einem der vorstehenden Ansprüche,
wobei in dem Kanal (5) eine oder mehrere Kanal-Sprühnebeldüsen (13) installiert sind.

4. Brandbekämpfungsanlage (100) nach Anspruch 3,
wobei die Sprühnebeldüse von außen durch eine Montageöffnung in der Seitenwand hindurch am Kanal montiert ist, und der Kanal an einer Außenseite der Seitenwand, an der die Kanal-Sprühnebeldüse montiert ist, ein erstes Positionierelement aufweist, und wobei die Kanal-Sprühnebeldüse ein korrespondierendes zweites Positionierelement aufweist, wobei das erste Positionierelement derart relativ zu der Montageöffnung positioniert ist, dass die beiden Positionierelemente, wenn sie aufeinander ausgerichtet sind, eine korrekte Ausrichtung der Ebene (E₃) der Sprühnebelauslässe relativ zu der Richtung (A) des Kanals zur Folge haben.

5. Brandbekämpfungsanlage (100) nach einem der vorstehenden Ansprüche,
wobei die Haube (3) einen Einlass-Querschnitt in einem Bereich von 3 m² bis 5 m² aufweist, und einen maximalen Abstand horizontal gegenüberliegender Seitenwände (17, 19) in einem Bereich von 2 m bis 4 m.

6. Brandbekämpfungsanlage (100) nach einem der vorstehenden Ansprüche,
wobei der Kanal (5) einen Strömungsquerschnitt in einem Bereich von 1 m² bis 2 m² aufweist, und einen maximalen Abstand horizontal gegenüberliegender Seitenwände (21, 23) in einem Bereich von 1 m bis 2 m aufweist.

7. Brandbekämpfungsanlage (100) nach einem der vorstehenden Ansprüche,
wobei die Hauben-Sprühnebeldüse (11) und eine zu ihr benachbart installierte Kanal-Sprühnebeldüse (13) einen Abstand in Richtung (A) der Abluftströmung in einem Bereich von 1 m bis 3 m aufweist.

8. Brandbekämpfungsanlage (100) nach einem der vorstehenden Ansprüche,
wobei in dem Kanal (5) mehrere Kanal-Sprühnebeldüsen (13) installiert sind, und zueinander einen Abstand in Richtung (A) der Abluftströmung in einem Bereich von 9 m bis 11 m aufweisen.

9. Brandbekämpfungsanlage (100) nach einem der vorstehenden Ansprüche,
wobei die Sprühnebeldüsen (11, 13) mit einer Löschfluidversorgung fluidleitend verbunden sind, wobei die Sprühnebeldüsen (11, 13) und die Löschfluidversorgung auf einen Betriebsdruck an den Sprühnebeldüsen (11, 13) in einem Bereich von 70 bar oder weniger ausgelegt sind, vorzugsweise in einem Bereich von 50 bar bis 65 bar.

10. Brandbekämpfungsanlage (100) nach einem der vorstehenden Ansprüche,
wobei der Kanal (5) einen Krümmer (4, 6) aufweist, und wobei stromabwärts und/oder stromaufwärts des Krümmers (4, 6) eine Kanal-Sprühnebeldüse installiert ist und zu dem Krümmer (4, 6) einen Abstand in einem Bereich von 6 m oder weniger aufweist.

11. Brandbekämpfungsanlage (100) nach einem der vorstehenden Ansprüche,
wobei die Sprühnebeldüse bzw. Sprühnebeldüsen (11, 13) partiell oder vollständig aus Edelstahl ausgebildet sind.

12. Brandbekämpfungsanlage (100) nach einem der vorstehenden Ansprüche,
wobei die Sprühnebeldüsen (11, 13) als offene Löschdüsen ausgebildet sind.

13. Brandbekämpfungsanlage (100) nach einem der vorstehenden Ansprüche,
wobei an der Haube (3) und/oder an dem Kanal (5) ein oder mehrere Brandkenngrößensensoren (14) installiert sind, und wobei die Brandbekämpfungsanlage (100) eine Auslösevorrichtung aufweist, die mit den Brandkenngrößensensoren (14) mittelbar oder unmittelbar signalleitend verbunden und dazu eingerichtet ist, die Löschmittelzufuhr zu den Sprühnebeldüsen (11, 13) zu starten, sobald von den Brandkenngrößensensoren (14) das Erreichen oder Überschreiten eines vorbestimmten Brandkenngrößenschwellwertes oder Vorhandensein einer Brandkenngröße erfasst worden ist.

## Claims

1. A firefighting system (100) for an extractor duct (5), in particular of a cooking area, the firefighting system (100) having
a duct (5) which has two opposite side walls (21, 23) and an inlet side (7) and an outlet side (9), which is spaced apart from the inlet side (7), and defines a direction (A) of the extracted air flow from the inlet side (7) to the outlet side (9), and
a hood (3), which has two opposite side walls (17, 19) and is arranged on the inlet side of the extractor duct, in particular assigned to the cooking area for receiving cooking fumes from the cooking area, wherein the inlet side (7) of the duct (5) is in fluid communication with the hood (3),
wherein at least one spray mist nozzle is installed in the firefighting system (100), **characterized in that**
- said at least one spray mist nozzle (11, 13) is installed on a side wall (17, 19; 21, 23) of the hood (3) - as hood spray mist nozzle (11) - or of the duct (5) - as a duct spray mist nozzle (13) -,
- the spray mist nozzle (11, 13) respectively having a plurality of separate spray mist outlets (24, 25), wherein the spray mist outlets (24, 25) each have a predetermined K-factor and are oriented at an angle (β) to one another,
- wherein the spray mist nozzle (11, 13) has a first spray mist outlet (24), which is oriented perpendicularly to the opposite side wall (19), and two second spray mist outlets (25), which are each oriented at a predetermined angle (β) to the first spray mist outlet (24),
- wherein the spray mist outlets (24, 25) of the hood spray mist nozzle (11) are oriented in a plane (E₂) horizontally und/or parallel to the inlet opening of the hood (3), and the spray mist outlets (24, 25) of the duct spray mist nozzle (13) are oriented in a plane (E₃), preferably parallel to the direction (A) of the duct, wherein one of the second spray mist outlets (25) is directed counter to the direction (A) of the extracted air flow and the other of the second spray mist outlets (25) is directed in the direction (A) of the extracted air flow,
- wherein the K-factor of the first spray mist outlet (24) of the hood spray mist nozzle (11) is higher than the K-factors of the second spray mist outlets (25), wherein the sum of the K-factors lies in a range from 0,9 to 1,5,
- wherein the K-factor of the first and second spray mist outlets (24, 25) of the duct spray mist nozzle (13) is respectively identical and lies in a range from 0,2 to 0,5; or
- wherein the K-factor of the first spray mist outlet (24) of the duct spray mist nozzle (13) is higher than the K-factors of the second spray mist outlets (25) of the duct spray mist nozzle (13), wherein the sum of the K-factors lies in a range from 0,9 to 1,5.

2. The firefighting system (100) as claimed in claim 1,
wherein the K-factor of the first spray mist outlet (24) of the hood spray mist nozzle (11) lies in a range from 0.6 to 0.9, and/or
wherein the K-factor of the first spray mist outlet (24) is three to four times as high as the K-factor of the second spray mist outlets (25) of the hood spray mist nozzle (11), and wherein preferably the K-factor of the second spray mist outlets (25) of the hood spray mist nozzle (11) lies in a range from 0.15 to 0.25.

3. The firefighting system (100) as claimed in one of the preceding claims,
wherein one or more duct spray mist nozzles (13) are installed in the duct (5).

4. The firefighting system (100) as claimed in claim 3,
wherein the spray mist nozzle is mounted on the duct from the outside through a mounting opening in the side wall, and the duct has a first positioning element on an outer side of the side wall, on which the duct spray mist nozzle is mounted, and wherein the duct spray mist nozzle has a corresponding second positioning element, wherein the first positioning element is positioned in such a way relative to the mounting opening that the two positioning elements, when they are aligned with one another, bring about a correct orientation of the plane (E₃) of the spray mist outlets relative to the direction (A) of the duct.

5. The firefighting system (100) as claimed in one of the preceding claims,
wherein the hood (3) has an inlet cross-sectional area in a range from 3 m² to 5 m² and a maximum spacing of horizontally opposite side walls (17, 19) in a range from 2 m to 4 m.

6. The firefighting system (100) as claimed in one of the preceding claims,
wherein the duct (5) has a flow area in a range from 1 m² to 2 m² and has a maximum spacing of horizontally opposite side walls (21, 23) in a range from 1 m to 2 m.

7. The firefighting system (100) as claimed in one of the preceding claims,
wherein the hood spray mist nozzle (11) and a duct spray mist nozzle (13) installed adjacent thereto have a spacing in a range from 1 m to 3 m in the direction (A) of the extracted air flow.

8. The firefighting system (100) as claimed in one of the preceding claims,
wherein a plurality of duct spray mist nozzles (13) are installed in the duct (5) and are mutually spaced in a range from 9 m to 11 m from one another in the direction (A) of the extracted air flow.

9. The firefighting system (100) as claimed in one of the preceding claims,
wherein the spray mist nozzles (11, 13) are fluidically connected to an extinguishing fluid supply, wherein the spray mist nozzles (11, 13) and the extinguishing fluid supply are designed for an operating pressure at the spray mist nozzles (11, 13) in a range of 70 bar or less, preferably in a range from 50 bar to 65 bar.

10. The firefighting system (100) as claimed in one of the preceding claims,
wherein the duct (5) has an elbow (4, 6), and wherein a duct spray mist nozzle is installed downstream and/or upstream of the elbow (4, 6) and has a spacing in a range of 6 m or less from the elbow (4, 6).

11. The firefighting system (100) as claimed in one of the preceding claims,
wherein the spray mist nozzle or spray mist nozzles (11, 13) is/are formed partially or entirely from stainless steel.

12. The firefighting system (100) as claimed in one of the preceding claims,
wherein the spray mist nozzles (11, 13) are in the form of open extinguishing nozzles.

13. The firefighting system (100) as claimed in one of the preceding claims,
wherein one or more fire characteristic sensors (14) are installed at the hood (3) and/or at the duct (5), and wherein the firefighting system (100) has a triggering device that is connected to the fire characteristic sensors (14) indirectly or directly in a signal-conducting manner and is designed to start the feed of extinguishing agent to the spray mist nozzles (11, 13) as soon as the fire characteristic sensors (14) sense the reaching or exceeding of a predetermined fire characteristic threshold or the existence of a fire characteristic.

## Revendications

1. Installation de lutte contre l'incendie (100) pour un conduit d'évacuation (5), en particulier pour une zone de cuisson, dans laquelle l'installation de lutte contre l'incendie (100) présente
un conduit (5), qui présente deux parois latérales opposées (21, 23) et un côté d'entrée (7), ainsi qu'un côté de sortie (9) qui est espacé du côté d'entrée (7) et définit une direction (A) du flux d'air d'échappement du côté d'entrée (7) vers le côté de sortie (9), et
une hotte (3) disposée côté entrée sur le conduit d'évacuation, en particulier associée à la zone de cuisson pour recevoir des vapeurs de cuisson de la zone de cuisson, qui présente deux parois latérales (17, 19) opposées, dans laquelle le côté d'entrée (7) du conduit (5) est relié de manière à acheminer un fluide à la hotte (3), dans laquelle
au moins une buse de brouillard de pulvérisation (11, 13) est installée dans l'installation de lutte contre l'incendie (100),
**caractérisée en ce que**
- l'au moins une buse de brouillard de pulvérisation (11, 13) est installée sur une paroi latérale (17, 19 ; 12, 23) de la hotte (3) - en tant que buse de brouillard de pulvérisation de hotte (11) - ou du conduit (5) - en tant que buse de brouillard de pulvérisation de conduit (13),
- dans laquelle la buse de brouillard de pulvérisation (11, 13) présente respectivement plusieurs sorties de brouillard de pulvérisation (24, 25) séparées, dans laquelle les sorties de brouillard de pulvérisation (24, 25) présentent respectivement un facteur K prédéfini et sont orientées selon un angle (β) les unes par rapport aux autres,
- dans laquelle la buse de brouillard de pulvérisation (11, 13) présente une première sortie de brouillard de pulvérisation (24) qui est orientée verticalement sur la paroi latérale opposée (19) et deux deuxièmes sorties de brouillard de pulvérisation (25) qui sont orientées chacune selon un angle prédéfini (β) vers la première sortie de brouillard de pulvérisation (24),
- dans laquelle les sorties de brouillard de pulvérisation (24, 25) de la buse de brouillard de pulvérisation de hotte (11) sont orientées horizontalement dans un plan (E₂) et/ou parallèlement à l'ouverture d'entrée de la hotte (3), et les sorties de brouillard de pulvérisation (24, 25) de la buse de brouillard de pulvérisation de conduit (13) sont orientées parallèlement à la direction (A) du conduit dans un plan (E₃), dans laquelle l'une des deuxièmes sorties de brouillard de pulvérisation (25) est dirigée à l'opposé du sens (A) du flux d'air d'échappement, et l'autre des deuxièmes sorties de brouillard de pulvérisation (25) est dirigée dans la direction (A) du flux d'air d'échappement,
- dans laquelle le facteur K de la première sortie de brouillard de pulvérisation (24) de la buse de brouillard de pulvérisation de hotte (11) est supérieur aux facteurs K des deuxièmes sorties de brouillard de pulvérisation (25), dans laquelle la somme des facteurs K se situe dans une plage de 0,9 à 1,5,
- dans laquelle le facteur K des première et deuxième sorties de brouillard de pulvérisation (24, 25) de la buse de brouillard de pulvérisation de conduit (13) est respectivement identique et est compris entre 0,2 et 0,5, ou
- dans laquelle le facteur K de la première sortie de brouillard de pulvérisation (24) de la buse de brouillard de pulvérisation (13) est supérieur aux facteurs K des deuxièmes sorties de brouillard de pulvérisation (25) de la buse de brouillard de pulvérisation de conduit (13), dans laquelle la somme des facteurs K se situe dans une plage de 0,9 à 1,5.

2. Installation de lutte contre l'incendie (100) selon la revendication 1,
dans laquelle le facteur K de la première sortie de brouillard de pulvérisation (24) de la buse de brouillard de pulvérisation de hotte (11) se situe dans une plage de 0,6 à 0,9, et/ou
dans laquelle le facteur K de la première sortie de brouillard de pulvérisation (24) est trois à quatre fois plus élevé que le facteur K des deuxièmes sorties de brouillard de pulvérisation (25) de la buse de brouillard de pulvérisation de hotte (11), et dans laquelle de préférence le facteur K des deuxièmes sorties de brouillard de pulvérisation (25) de la buse de brouillard de pulvérisation de hotte (11) se situe dans une plage de 0,15 à 0,25.

3. Installation de lutte contre l'incendie (100) selon l'une quelconque des revendications précédentes,
dans laquelle une ou plusieurs buses de brouillard de pulvérisation de conduit (13) sont installées dans le conduit (5).

4. Installation de lutte contre l'incendie (100) selon la revendication 3,
dans laquelle la buse de brouillard de pulvérisation de conduit est montée sur le conduit de l'extérieur à travers un orifice de montage dans la paroi latérale, et le conduit présente un premier élément de positionnement sur un côté extérieur de la paroi latérale sur laquelle la buse de brouillard de pulvérisation de conduit est montée, et dans laquelle la buse de brouillard de pulvérisation de conduit présente un deuxième élément de positionnement correspondant, dans laquelle le premier élément de positionnement est positionné de telle manière par rapport à l'ouverture de montage que les deux éléments de positionnement, lorsqu'ils sont alignés l'un sur l'autre, entraînent une orientation en bonne et due forme du plan (Es) des sorties de brouillard de pulvérisation par rapport à la direction (A) du conduit.

5. Installation de lutte contre l'incendie (100) selon l'une quelconque des revendications précédentes,
dans laquelle la hotte (3) présente une section transversale d'entrée dans une plage de 3 m² à 5 m² et une distance maximale de parois latérales (17, 19) horizontalement opposées dans une plage de 2 m à 4 m.

6. Installation de lutte contre l'incendie (100) selon l'une quelconque des revendications précédentes,
dans laquelle le conduit (5) présente une section transversale d'écoulement dans une plage de 1 m² à 2 m ², et présente une distance maximale de parois latérales (21, 23) opposées horizontalement dans une plage de 1 m à 2 m.

7. Installation de lutte contre l'incendie (100) selon l'une quelconque des revendications précédentes,
dans laquelle la buse de brouillard de pulvérisation de hotte (11) et une buse de brouillard de pulvérisation de conduit (13) installée de manière adjacente à celle-ci présentent une distance dans la direction (A) du flux d'air d'échappement dans une plage de 1 m à 3 m.

8. Installation de lutte contre l'incendie (100) selon l'une quelconque des revendications précédentes,
dans laquelle plusieurs buses de brouillard de pulvérisation de conduit (13) sont installées dans le conduit (5), et présentent les unes par rapport aux autres une distance dans la direction (A) du flux d'air d'échappement dans une plage de 9 m à 11 m.

9. Installation de lutte contre l'incendie (100) selon l'une quelconque des revendications précédentes,
dans laquelle les buses de brouillard de pulvérisation (11, 13) sont reliées de manière à acheminer un fluide à une alimentation en fluide d'extinction, dans laquelle les buses de brouillard de pulvérisation (11, 13) et l'alimentation en fluide d'extinction sont conçues pour une pression de service sur les buses de brouillard de pulvérisation (11, 13) dans une plage de 70 bar ou moins, de préférence dans une plage de 50 bar à 65 bar.

10. Installation de lutte contre l'incendie (100) selon l'une quelconque des revendications précédentes,
dans laquelle le conduit (5) présente un coude (4, 6), et dans laquelle une buse de brouillard de pulvérisation de conduit est installée en aval et/ou en amont du coude (4, 6) et présente une distance par rapport au coude (4, 6) dans une plage de 6 m ou moins.

11. Installation de lutte contre l'incendie (100) selon l'une quelconque des revendications précédentes,
dans laquelle la ou les buses de brouillard de pulvérisation (11, 13) sont réalisées en partie ou en totalité en acier inoxydable.

12. Installation de lutte contre l'incendie (100) selon l'une quelconque des revendications précédentes,
dans laquelle les buses de brouillard de pulvérisation (11, 13) sont réalisées comme des buses d'extinction ouvertes.

13. Installation de lutte contre l'incendie (100) selon l'une quelconque des revendications précédentes,
dans laquelle un ou plusieurs capteurs de grandeurs caractéristiques d'incendie (14) sont installés sur la hotte (3) et/ou sur le conduit (5), et dans laquelle l'installation de lutte contre l'incendie (100) présente un dispositif de déclenchement qui est relié indirectement ou directement de manière à acheminer des signaux aux capteurs de grandeurs caractéristiques d'incendie (14) et qui est mis au point pour démarrer l'amenée d'agent d'extinction vers les buses de brouillard de pulvérisation (11, 13) dès que les capteurs de grandeurs caractéristiques d'incendie (14) ont détecté qu'une valeur de seuil de grandeur caractéristique d'incendie prédéfinie a été atteinte ou dépassée ou qu'une grandeur caractéristique d'incendie est présente.
